# EUROPÄISCHE PATENTSCHRIFT

(11) **EP 0 436 131 B1**
(45) Veröffentlichungstag und Bekanntmachung des Hinweises auf die Patenterteilung: **16.03.1994**
(21) Anmeldenummer: 90123162.1
(22) Anmeldetag: 04.12.1990
(51) Int. Cl.: B63H 3/04, B63H 3/08

(54) **Bootsantrieb mit einem Verstellpropeller**
Boat propulsion with controllable pitch propeller
Propulsion de bateau avec hélice à pas variable

(30) Priorität: 04.01.1990 DE 4000115
(43) Veröffentlichungstag der Anmeldung: 10.07.1991
(73) Patentinhaber: Müller, Peter, CH-8134 Adliswil (CH)
(72) Erfinder: Müller, Peter, CH-8134 Adliswil (CH); Morgenthaler, Urs, CH-8832 Wollerau (CH)
(74) Vertreter: Niemann, Uwe, Dr.-Ing.

(56) Entgegenhaltungen:
- DE-A- 3 118 230
- US-A- 3 253 659
- US-A- 3 310 118
- US-A- 4 810 166

## Beschreibung

Die Erfindung betrifft einen Bootsantrieb mit einem Verstellpropeller, dessen Nabe auf einer hohlen Propellerwelle befestigbar ist, die über ein Getriebe an eine Antriebswelle gekuppelt ist, und dessen Propellerflügel mit in der Nabe geführten Verstellstangen verstellbar sind, die mit einem in der hohlen Propellerwelle angeordneten Verstellstößel verbunden sind, dessen Enden aus der hohlen Propellerwelle herausgeführt und einerseits an einen doppeltwirkenden Hubzylinder sowie andererseits an einen Stelltrieb angeschlossen sind, wobei die Propellerwelle und das Getriebe im Gehäuse eines Außenbordmotors, eines Z-Antriebs oder eines Wellenbocks gelagert sind.

Ein bekannter Antrieb dieser Gattung (DE-A-31 18 230) ist für Schiffsantriebe oder für Querstrahlruderanlagen bestimmt. Der Verstellstößel und die Verstellstangen sind innerhalb der Nabe geführt. Auf dem Verstellstößel ist innerhalb der Nabe ein Joch zur Übertragung der Verstellkräfte gelagert. Soll der Verstellpropeller für Wartungs- und Reparaturzwecke demontiert und anschließend wieder montiert werden, sind aufwendige Arbeiten erforderlich. Für die Reparatur und Wartung von Schiffsantrieben stehen regelmäßig qualifizierte Werkstätten zur Verfügung. Anders liegen die Verhältnisse bei Bootsantrieben mit Verstellpropeller.

Bei einem anderen Bootsantrieb (US-A-28 50 106) befindet sich der Stelltrieb für den Verstellstößel im Bootskörper und ist über eine Transmission mit dem Verstellstößel verbunden. Der Verstellstößel erstreckt sich nur teilweise in die hohle Propellerwelle und tragt an seinem dortigen Ende radiale Verstellstangen, die sich durch Öffnungen der hohlen Propellerwelle bis in die Nabe erstrecken. Diese Konstruktion hat keine praktische Bedeutung erlangt. Sie hat nicht nur konstruktive und funktionelle Mängel, sondern leidet auch darunter, daß eine Montage oder Demontage zu Wartungs- und Reparaturzwecken äußerst aufwendig sind.

Neue Konstruktionen (EP-A-02 31 503) besitzen eine kompaktere Bauweise mit zur Propellerwelle parallelen Verstellstangen für die Propellerflügel, wodurch die Stabilität der Konstruktion und die Verstellbarkeit der Propellerflügel verbessert werden. Allerdings greift bei diesen Konstruktionen der Stelltrieb über ein außerhalb des Gehäuses angeordnetes Hebelgetriebe an den aus der Nabe herausgeführten Verstellstangen an. Auch bei dieser Ausführung ist eine Montage bzw. Demontage des Verstellpropellers nicht so leicht möglich.

Aufgabe der Erfindung ist es, einen Bootsantrieb mit Verstellpropeller anzuheben, bei dem der Verstellpropeller ohne große Schwierigkeiten montiert oder demontiert werden kann.

Diese Aufgabe wird dadurch gelöst, daß der Verstellstößel und die außerhalb der Propellerwelle sowie sich parallel zur Propellerwelle erstreckenden Verstellstangen am freien Ende der Nabe aus der Nabe herausgeführt und lösbar miteinander verbunden sind. Dadurch kann der Verstellpropeller mit seiner Nabe nach Lösen der Verbindung zwischen dem Verstellstößel und den Verstellstangen ohne weiteres von der Propellerwelle abgezogen werden. Nach Durchführung von Reparatur und/oder Wartungsarbeiten kann der Bootsantrieb mit wenigen Handgriffen wieder betriebsbereit gemacht werden. Ein wesentlicher Vorteil des erfindungsgemäßen Bootsantriebes ist auch darin zu sehen, daß der als doppeltwirkende Hubzylinder ausgebildete Stelltrieb im Gehäuse untergebracht ist, und zwar unabhängig von der Lagerung der hohlen Propellerwelle und des Getriebes, wobei die Stellkräfte vom Verstellstößel durch die hohle Propellerwelle zur freien Seite der Nabe und von dort über die Verstellstangen zurück zu den Propellerflügeln geleitet werden.

Eine einfache und bevorzugte Ausführung der Erfindung ist dadurch gekennzeichnet, daß die Verstellstangen und der Verstellstößel mit Schraubbefestigungen an einer Verstellscheibe, einem Verstellring oder einem Verstelljoch festlegbar sind. Diese Schraubbefestigungen sind von außen zugänglich und deshalb leicht zu betätigen, so daß nach Lösen der Schrauben auch die Nabenbefestigung zugänglich ist. Das Lösen bzw. Befestigen der Nabe auf der hohlen Propellerwelle ist nach einem Merkmal der Erfindung dann einfach, wenn die hohle Propellerwelle mit Abstand vom nabenseitigen Ende ein Widerlager für die Nabe und am nabenseitigen Ende ein Außengewinde aufweist, wobei auf das Außengewinde eine Mutter aufdrehbar ist, die an einer zugeordneten Stirnfläche der Nabe angreift. Nach Lösen der Mutter kann auch die Nabe mit dem Propeller von der hohlen Propellerwelle abgezogen werden.

Die Unterbringung des doppeltwirkenden Hubzylinders im Gehäuse bereitet im allgemeinen keine Schwierigkeiten. Besonders günstig werden die Verhältnisse jedoch dann, wenn der Hubzylinder in einem lösbaren Aufsatz des Gehäuses untergebracht ist. Es versteht sich, daß dieser Aufsatz strömungsgünstig ausgebildet und der Gehäuseform angepaßt ist. Nach Lösen und Entfernen des Aufsatzes vom Gehäuse ist auch der Hubzylinder von außen zugänglich. Leitungen für das Druckmittel des Hydraulikzylinders können im Gehäuse und im Aufsatz verlegt sein, so daß eine zugeordnete Pumpe im Bootskörper angeordnet werden kann.

Ein weiteres Merkmal der Erfindung geht dahin, zwischen dem Hubzylinder und dem Verstellstößel ein beidseitig wirkendes Axiallager anzuordnen, so daß der innerhalb der hohlen Propellerwelle angeordnete Verstellstößel mit dieser rotiert. Das Axiallager kann dementsprechend geschützt im Gehäuse und/oder im Aufsatz untergebracht werden, so daß im Bereich der von außen zugänglichen Verbindungen zwischen Verstellstößel und Verstellstangen keine relativ zueinander bewegbaren Teile vorhanden sind. Dennoch ist es zweckmäßig, den Verstellstößel am nabenseitigen Ende in der hohlen Propellerwelle zu lagern und auch abzudichten.

Im folgenden werden in der Zeichnung dargestellte Ausführungsbeispiele der Erfindung erläutert; es zeigen:
- Fig. 1: schematisch und teilweise einen Schnitt durch den unteren Teil eines Außenbordmotors mit Verstellpropeller,
- Fig. 2: schematisch und teilweise einen Schnitt durch einen Wellenbock mit daran gelagertem Verstellpropeller.

In Figur 1 ist ein Gehäuse 1 eines Außenbordmotors angedeutet. Im Gehäuse 1 ist eine Antriebswelle 2 mit einem Kegelrad 3 gelagert. Ein Kegelrad 4 ist an einem Drucklager 5 abgestützt und sitzt auf einer hohlen Propellerwelle 6, die in einem Gehäuseeinsatz 7 gelagert ist. Außerhalb des Gehäuseeinsatzes 7 besitzt die Propellerwelle 6 eine Stufe 8 als Widerlager für eine Nabe 9 eines Verstellpropellers. Die Propellerwelle 6 erstreckt sich etwa über die halbe Nabenlänge und weist an ihrem freien Ende ein Außengewinde für eine darauf aufdrehbare Mutter 10 auf, die sich unter Zwischenschaltung einer Ringscheibe 11 an einer zugeordneten Stirnfläche 12 der Nabe 9 abstützt. Mit Hilfe der Mutter 10 kann die Nabe 9 an der Propellerwelle 6 befestigt werden. Eine zusätzliche Drehsicherung kann vorgesehen sein.

Parallel zur Antriebswelle 2 verläuft im Gehäuse 1 ein Abgaskanal 13, an den weiterführende Kanäle in der Nabe 9 anschließen, so daß das Abgas an der freien Seite der Nabe 9 austreten kann. Der Weg des Abgases ist durch Pfeile 14 angedeutet.

Die in zugeordneten Flügelaufnahmen 15 der Nabe 9 um radiale Achsen drehbar angeordnete Propellerflügel 16 werden mit Hilfe von Verstellstangen 17 gedreht, die in der Nabe 9 geführt sind und sich parallel zur Propellerwelle 6 erstrecken. Die Konstruktion der Flügelaufnahmen 15 ist für sich bekannt (EP 02 31 503) und braucht deshalb nicht näher erläutert zu werden. Die zum Schutz gegen Bewuchs mit Faltenbälgen 18 versehenen freien Enden der Verstellstangen 17 besitzen abgestufte Gewindeabschnitte 19, die sich durch zugeordnete Bohrungen einer Verstellscheibe 20 erstrecken und mit Muttern 21 an der Verstellscheibe 20 befestigt sind. Die Verstellscheibe 20 weist außerdem eine zentrische Bohrung für einen abgestuften Gewindeabschnitt 22 eines Verstellstößels 23 auf. Der Gewindeabschnitt 22 ist mit einer Mutter 24 an der Verstellscheibe 20 festlegbar. Der Verstellstößel 23 erstreckt sich durch die hohle Propellerwelle bis über das Drucklager 5 hinaus. Am nabenseitigen Ende der Propellerwelle 6 ist der Verstellstößel 23 bei 25 abgedichtet gelagert. Jenseits des Drucklagers 5 endet der Verstellstößel 23 an einem beidseitig wirkenden Axiallager 26, an dessen andere Seite die Kolbenstange 27 eines doppeltwirkenden Hubzylinders 28 angeschlossen ist.

Der Hubzylinder 28 ist in einem Aufsatz 29 untergebracht, der bei 30 auf das Gehäuse 1 aufgeschraubt wird. Der Aufsatz 29 ist strömungsgünstig ausgebildet und der Form des Gehäuses 1 angepaßt. Zu- und Ableitungen 34 des Druckmittels für den Hubzylinder 28 sind durch das Gehäuse 1 und den Aufsatz 29 geführt.

Die Stellkräfte des Hubzylinders werden von dem mit der hohlen Propellerwelle 6 rotierenden Verstellstößel 23 über die Verstellscheibe 20 und von dort über die Verstellstangen zu den Propellerflügeln 16 übertragen.

Soll der Verstellpropeller zu Reparatur- oder Wartungszwecken abgenommen werden, dann brauchen lediglich die Muttern 21, 24 und 10 gelöst zu werden. Danach kann die Nabe 9 von der Propellerwelle 6 abgezogen werden. Gegebenenfalls kann danach auch der Gehäuseeinsatz 7 von der Propellerwelle 6 abgezogen werden, weil die zugeordneten, abgasführenden Öffnungen des Gehäuses 1 groß genug sind. Der Hubzylinder 28 und die anschließenden Teile sind nach Entfernen des Aufsatzes 29 leicht zugänglich.

Bei dem Ausführungsbeispiel nach Figur 2 bezeichnen gleiche Bezugszeichen gleiche Teile. Der Verstellpropeller ist an einem Wellenbock 31 gelagert, der mit Schraubverbindungen 32 unter einem Bootsrumpf 33 befestigt ist. Die Antriebswelle 2 ist unter einem Winkel aus dem Bootsrumpf 33 bis in den Wellenbock 31 geführt. Die Kegelräder 3, 4 sind entsprechend ausgelegt. Abgaskanäle sind bei dieser Ausführung ebenfalls möglich, aber nicht erforderlich und nicht dargestellt.

## Patentansprüche

1. Bootsantrieb mit einem Verstellpropeller, dessen Nabe auf einer hohlen Propellerwelle befestigbar ist, die über ein Getriebe an eine Antriebswelle gekuppelt ist, und dessen Propellerflügel mit in der Nabe geführten Verstellstangen verstellbar sind, die mit einem in der hohlen Propellerwelle angeordneten Verstellstößel verbunden sind, dessen Enden aus der hohlen Propellerwelle herausgeführt und einerseits an einem doppeltwirkenden Hubzylinder sowie andererseits an einen Stelltrieb angeschlossen sind, wobei die Propellerwelle und das Getriebe im Gehäuse eines Außenbordmotors, eines Z-Antriebs oder eines Wellenbocks gelagert sind, **dadurch gekennzeichnet**, daß der Verstellstößel (23) und die außerhalb der Propellerwelle (6) sowie sich parallel zur Propellerwelle (6) erstreckenden Verstellstangen (17) am freien Ende der Nabe (9) aus der Nabe (9) herausgeführt und dort lösbar miteinander verbunden sind.

2. Bootsantrieb nach Anspruch 1, **dadurch gekennzeichnet**, daß die Verstellstangen (17) und der Verstellstößel (23) mit Schraubbefestigungen (21, 24) an einer Verstellscheibe (20) festlegbar sind.

3. Bootsantrieb nach Anspruch 1 oder 2, **dadurch gekennzeichnet**, daß die hohle Propellerwelle (6) mit Abstand vom nabenseitigen Ende ein Widerlager (8) für die Nabe (9) und am nabenseitigen Ende ein Außengewinde aufweist, wobei auf das Außengewinde eine Mutter (10) aufdrehbar ist, die an einer zugeordneten Stirnfläche (12) der Nabe (9 ) angreift.

4. Bootsantrieb nach einem der Ansprüche 1 - 3, **dadurch gekennzeichnet**, daß der Verstellstößel (23) am nabenseitigen Ende in der hohlen Propellerwelle (6) abgedichtet gelagert ist.

5. Bootsantrieb nach einem der Ansprüche 1 - 4, **dadurch gekennzeichnet**, daß der Hubzylinder (28) in einem lösbaren Aufsatz (29) des Gehäuses (1) untergebracht ist.

6. Bootsantrieb nach einem der Ansprüche 1 - 5, **dadurch gekennzeichnet**, daß im Aufsatz (29) und im Gehäuse (1) Leitungen (34) für das Druckmittel des Hubzylinders (28) verlegt sind.

7. Bootsantrieb nach einem der Ansprüche 1 - 6, **dadurch gekennzeichnet**, daß zwischen dem Hubzylinder (28) und dem Verstellstößel (23) ein Axiallager (26) angeordnet ist.

8. Bootsantrieb nach einem der Ansprüche 1 - 7, **dadurch gekennzeichnet**, daß das Getriebe (3,4) zwischen dem Hubzylinder (28) und der Nabe (9) angeordnet ist.

9. Bootsantrieb nach einem der Ansprüche 1 - 8, **dadurch gekennzeichnet**, daß die Antriebswelle (2) aus dem Bootsrumpf (33) heraus bis in einen unter dem Bootsrumpf (33) befestigten Wellenbock (31) geführt ist.

10. Bootsantrieb nach Anspruch 9, **dadurch gekennzeichnet,** daß die Antriebswelle (2) sich schräg zur Propellerwelle (6) erstreckt.

## Claims

1. Boat drive with a controllable pitch propeller, the hub of which is mountable on a hollow propeller shaft, which is coupled to a drive shaft by way of a transmission, and the propeller blades of which are adjustable by adjusting rods which are guided in the hub and connected with an adjusting plunger arranged in the hollow propeller shaft, the end of which plunger is led out of the hollow propeller shaft and is connected on the one hand to a double-acting stroke cylinder and on the other hand to a setting drive, wherein the propeller shaft and the transmission are mounted in the housing of an outboard motor, of a Z drive or of a tailshaft bracket, characterised thereby that the adjusting plunger (23) and the adjusting rods (17), which are arranged outside the propeller shaft (6) as well as extend parallel to the propeller shaft (6), are led out of the hub (9) at the free end thereof and are releasably connected together there.

2. Boat drive according to claim 1, characterised thereby that the adjusting rods (17) and the adjusting plunger (23) are fixable to an adjusting disc (20) by screw fastenings (21, 24).

3. Boat drive according to claim 1 or 2, characterised thereby that the hollow propeller shaft (6) has a counterbearing (8) for the hub (9) at a spacing from the end towards the hub and an external thread at the end towards the hub, wherein a nut (10), which engages at an associated end face (12) of the hub (9), is rotatable on the external thread.

4. Boat drive according to one of claims 1 to 3, characterised thereby that the adjusting plunger (23) is sealingly mounted, at the end towards the hub, in the hollow shaft (6).

5. Boat drive according to one of claims 1 to 4, characterised thereby that the stroke cylinder (28) is accommodated in a detachable cap (29) of the housing (1).

6. Boat drive according to one of claims 1 to 5, characterised thereby that ducts (34) for the pressure medium of the stroke cylinder (28) are laid in the cap (29) and in the housing (1).

7. Boat drive according to one of claims 1 to 6, characterised thereby that an axial bearing (26) is arranged between the stroke cylinder (28) and the adjusting plunger (23).

8. Boat drive according to one of claims 1 to 7, characterised thereby that the transmission (3, 4) is arranged between the stroke cylinder (28) and the hub (9).

9. Boat drive according to one of claims 1 to 8, characterised thereby that the drive shaft (2) is led out of the boat hull (33) as far as into a tailshaft bracket (31) fastened under the boat hull (33).

10. Boat drive according to claim 9, characterised thereby that the drive shaft (2) extends obliquely relative to the propeller shaft (6).

## Revendications

1. Propulsion de bateau avec une hélice à pas variable dont le moyeu peut être fixé sur un arbre d'hélice creux qui est accouplé à un arbre menant par l'intermédiaire d'un engrenage, et dont les pales sont réglables à l'aide de tiges de réglage guidées dans le moyeu et reliées à un coulisseau de réglage disposé dans l'arbre d'hélice creux, coulisseau de réglage dont les extrémités sortent de l'arbre d'hélice creux et sont raccordées, d'une part, à un vérin à double effet et, d'autre part, à un servomoteur, sachant que l'arbre de l'hélice et l'engrenage sont montés dans le carter d'un moteur hors-bord, d'un entraînement en Z ou d'un support d'arbre porte-hélice, caractérisée en ce que le coulisseau de réglage (23) et les tiges de réglage (17) s'étendant à l'extérieur de l'arbre de l'hélice (6) et parallèlement à l'arbre de l'hélice (6) sortent du moyeu (9) à l'extrémité libre du moyeu (9) et y sont reliés entre eux de manière amovible.

2. Propulsion de bateau selon la revendication 1, caractérisée en ce que les tiges de réglage (17) et le coulisseau de réglage (23) peuvent être fixés sur un disque de réglage (20) au moyen de raccordements à vis (21, 24).

3. Propulsion de bateau selon la revendication 1 ou 2, caractérisée en ce que l'arbre creux de l'hélice (6) présente à distance de son extrémité située du côté du moyeu une butée (8) pour le moyeu (9) et à l'extrémité située du côté du moyeu un filetage extérieur, sachant qu'un écrou (10) peut être vissé sur le filetage extérieur et s'appliquer contre une surface frontale (12) du moyeu (9) qui lui est associée.

4. Propulsion de bateau selon l'une des revendications 1 à 3, caractérisée en ce que le coulisseau de réglage (23) est monté de façon étanche dans l'arbre creux de l'hélice (6) à l'extrémité située du côté du moyeu.

5. Propulsion de bateau selon l'une des revendications 1 à 4, caractérisée en ce que le vérin (28) est logé dans un chapeau (29) amovible du carter (1).

6. Propulsion de bateau selon l'une des revendications 1 à 5, caractérisée en ce que dans le chapeau (29) et dans le carter (1) sont posées des conduites (34) pour le fluide sous pression du vérin (28).

7. Propulsion de bateau selon l'une des revendications 1 à 6, caractérisée en ce qu'entre le vérin (28) et le coulisseau de réglage (23) est disposé un palier axial (26).

8. Propulsion de bateau selon l'une des revendications 1 à 7, caractérisée en ce que l'engrenage (3, 4) est disposé entre le vérin (28) et le moyeu (9).

9. Propulsion de bateau selon l'une des revendications 1 à 8, caractérisée en ce que l'arbre menant (2) sort de la coque du bateau (33) et s'étend jusqu'à un support d'arbre porte-hélice (31) fixé sous la coque du bateau (33).

10. Propulsion de bateau selon la revendication 9, caractérisée en ce que l'arbre menant (2) s'étend en biais par rapport à l'arbre de l'hélice (6).
